# EUROPÄISCHE PATENTSCHRIFT

(11) **EP 1 610 642 B1**
(45) Veröffentlichungstag und Bekanntmachung des Hinweises auf die Patenterteilung: **02.08.2006**
(21) Anmeldenummer: 04765322.5
(22) Anmeldetag: 17.09.2004
(51) Int. Cl.: A45D 2/10

(54) **LOCKENWICKLER**
HAIR ROLLER
BIGOUDI

(30) Priorität: 10.04.2004 DE 102004017626
(43) Veröffentlichungstag der Anmeldung: 04.01.2006
(73) Patentinhaber: Henkel Kommanditgesellschaft auf Aktien, 40589 Düsseldorf (DE)
(72) Erfinder: BARTELS, Holger, 20148 Hamburg (DE)
(86) Internationale Anmeldenummer: PCT/EP2004/010425
(87) Internationale Veröffentlichungsnummer: WO 2005/096873

(56) Entgegenhaltungen:
- GB-A- 608 139
- US-A- 2 789 565
- US-A- 3 161 202
- US-A- 3 442 271

## Beschreibung

Die Erfindung richtet sich auf einen Lockenwickler der im Oberbegriff des Anspruchs 1 angegebenen Gattung.

Gattungsgemäße Lockenwickler sind beispielsweise aus der DE-PS 953 906 oder der DE-PS 1 090 400 bekannt. Hier werden kleine Ärmchen zur Fixierung des Wicklers an den aus der Kopfhaut austretenden Haarsträhnen mittels eines Druckstößels nach außen getrieben, wenn der Wickelvorgang beendet ist, wobei die Haarsträhne auf die Außenwand eines zylindrischen Wickelkörpers aufgewickelt wird.

Die DE-AS 1 279 293 zeigt einen Lockenwickler mit einem Sockel, der eine Bodenplatte und einen Randsteg aufweist sowie einen Einführungsschlitz für eine Haarsträhne, einen zentrischen Stift, auf den ein Lockenhalter aufsteckbar ist sowie einen drehbaren Käfig, der über einen Sperrhebel nach dem Wickelvorgang fixiert werden kann.

Eine ähnliche Konstruktion zeigt die US-3 618 620, wobei hier allerdings nach dem Wickelvorgang der Wickelkäfig mittels einer zusätzlichen Haube fixiert werden muss.

Zur Fixierung eines Wicklers in einer etwa senkrecht zur Kopfhaut liegenden Position seien noch die DE-PS 1 010 708, die DE-PS 1 032 701 oder die US-2 388 628 genannt. Zur Wickeltechnik auf zylindrischen Wickelkörpern gehören darüber hinaus die DE-822 885 oder die US-5 033 487.

Werden die Wickelmechanismen mittels Klemmung arretiert, ist nicht auszuschließen, dass es zu Knickstellen an den Haaren kommt, so dass die Gefahr eines Haarbruchs besteht. Ein solches Problem vermeiden diejenigen Wickler, die über Fangarme zur Arretierung verfügen. Nachteilig bei diesen Wicklern ist jedoch, dass unterschiedliche Wickeiradien in Kauf genommen werden müssen. Durch die Wickelrichtung entsteht die stärkste Krause am freien Haarende, da dieses beim Aufwickeln zuerst erfasst wird und damit den geringsten Radius eihnimmt.

Ein weiterer Nachteil vieler Wickler im Stand der Technik besteht in der Vielzahl der Elemente, die die Herstellung aüfwendig und damit teuer machen.

Aufgabe der vorliegenden Erfindung ist es daher, die Nachteile des Standes der Technik zu beheben.

Diese Aufgabe wird mit einem Lockenwickler der eingangs bezeichneten, Art durch die kennzeichnenden Merkmale des Hauptanspruchs gelöst.

Ein Lockenwickler der vorliegenden Erfindung weist einen Wickeldorn, eine Bodenplatte und ein Wickelgehäuse mit Fangarmen auf. In einer Ausführungsform der Erfindung können beispielsweise der Wickeldorn und die Bodenplatte einteilig ausgebildet sein, so dass der gesamte Wickler nur aus zwei Teilen besteht. Die Bodenplatte weist dabei einen Eintrittschlitz auf, durch welchen die aufzuwickelnde Haarsträhne in den Wickler geführt werden kann. Des weiteren besitzt die Bodenplatte einen Randsteg, welcher einerseits als Führung für das Wickelgehäuse, andererseits als Handhabungselement für den Anwender dient. Das Wickelgehäuse weist bei vorliegender Erfindung mindestens einen Schlitz auf, durch welche die aufzuwickelnde Haarsträhne wieder aus dem Wickelgehäuse herausgeführt wird.

Dadurch dass der Wickler aus nur sehr wenigen, beispielsweise zwei Teilen besteht, nämlich aus einem Element, dass die die geschlitzte Bodenplatte und den Wickeldorn zur Verfügung stellt, und einem anderen Element, dass ein Wickelgehäuse mit den zur Fixierung notwendigen Fangarmen bereitstellt, ist die Herstellung stark vereinfacht. Auch die Handhabung wird erleichtert, da die benutzende Person lediglich ein Element bewegen muss, um sowohl zu wickeln als auch zu fixieren. Ein Umgreifen ist daher nicht notwendig, so dass auch die Wickeldauer optimiert wird.

Weitere Ausgestaltungen der Erfindung ergeben sich aus den Unteransprüchen. Dabei kann es vorteilhaft sein, wenn die Fangarme gegenüber dem, Außenmantelbereich des Wickelgehäuses in einem Winkel von ≤ 90° angestellt sind. Mit der Aufwickeldrehbewegung ist es dann möglich, dass die Fangarme leicht im Eckbereich zwischen Bodenplatte und Randbereich schleifen können, ohne einen allzu großen Drehwiderstand aufzubauen.

Um das Austreten der Fangarme bei einer Drehung des Wickelgehäuses gegen die Aufwickelrichtung zu erleichtern, sieht die Erfindung darüber hinaus vor, dass die Schlitze im Übergangsbereich vom Randsteg und Bodenplatte mit Auslaufschrägen für die freien Enden der Fangarme versehen sind.

Wird eine besonders kurze Rückdrehung erwünscht, kann es zweckmäßig sein, die Anzahl der Schlitze größer zu wählen als die Anzahl der Fangarme, damit diese bei Rückdrehung möglichst rasch aus den Austrittsöffnungen in den Bereich der Haarwurzeln eintreten können.

Eine zweckmäßige Ausgestaltung der Erfindung besteht auch darin, dass das Wickelgehäuse im Bereich des freien Endes und des Wickeldorns und/oder dem Übergangsbereich zwischen Randsteg und Bodenplatte durch Rastung oder Klemmung in der Gebrauchslage fixiert ist.

Der Wickeldorn kann auch konisch ausgebildet sein, um eine Vergleichmäßigung des Krümmungsradius der aufgewickelten Haarsträhne von Beginn bis zur Spitze sicherzustellen. Eine derartige konische Ausbildung stellt auch ein erleichtertes Abziehen der fertig gewellten Strähne sicher.

Um das Abziehen der fertig gelockten Haarsträhne weiter zu vereinfachen, kann es vorteilhaft sein, die Oberfläche des Wickeldorns reibungsarm zu gestalten. Eine derartige reibungsarme Gestaltung kann beispielsweise durch eine Beschichtung gebildet werden.

Eine weitere zweckmäßige Ausgestaltung der Erfindung besteht auch darin, dass der Wickeldorn aus einem anderen Material als die Bodenplatte gefertigt ist. Auch kann es vorteilhaft sein, dass der Wickeldorn beispielsweise zur besseren Fixierung während des Aufwickelns der Haarsträhne eine Struktur auf weist. Eine solche Struktur kann beispielsweise auch das Aussehen der fertigen Locken zusätzlich noch beeinflussen.

Des weiteren kann es zweckdienlich sein, den Wickeldorn innen, hohl zu gestalten. Wird der Wickeldorn beispielsweise noch zusätzlich mit radialen Bohrungen versehen, so kann das zu applizierende Wellprodukt, zusätzlich zur üblichen Variante von außen, auch noch durch den hohlen Wickeldorn und die radialen Bohrungen von innen direkt auf die Haarsträhne aufgetragen werden. Für diese Applikationsweise kann es von Vorteil sein, die obere Öffnung des Wickeldorns an ein Anschließen eines Produktbehältnisses anzupassen. Eine derartige gezielte Applizierung von auf das Haar aufzutragendem Fluid kann beispielsweise den Vorteil mit sich bringen, dass wesentlich weniger von diesem Fluid zur Erzielung des gewünschten Effekts benötigt wird.

Auch kann es zweckmäßig sein, die radialen Bohrungen auf dem Wickeldorn derartig gezielt zu verteilen, dass unterschiedlich stark gewellte Bereiche auf der Haarsträhne erzeugt werden.

Um die Führung der Haarsträhne während des Wickelvorgangs zu verbessern, kann es vorteilhaft sein, mindestens einen Ausschnitt des Wickelgehäuses sich nach oben hin erweiternd auszugestalten. Des weiteren kann es von Vorteil für einen erfindungsgemäßen Lockenwickler sein, dass die Steigung dieser angeschrägten Schlitze derart gewählt ist, dass durch das Drehen des Wickelgehäuses die Haarsträhne in Richtung des oberen Endes des Wickeldorns gefördert wird. Dadurch kann ein Stau im unteren Bereich des Wicklers während des Wickelvorgangs verhindert werden.

Darüber hinaus kann es weiter von Vorteil sein, dass das Wickelgehäuse zusätzlich zu den Schlitzen noch weitere Öffnungen besitzt. Diese Öffnungen sind dann vorteilhaft, wenn die Haarsträhne im aufgewickelten Zustand durchspült werden soll. Diese Durchspülung kann weiter verbessert werden, indem ein erfindungsgemäßer Lockenwickler am oberen Ende dessen hohlen Wickeldorns für das Anschließen an eine Spülvorrichtung ausgebildet is. Dadurch kann die aufgewickelte Haarsträhne von innen nach außen vollständig durchspült werden.

Je nach Anwendungsbereich eines erfindungsgemäßen Lockenwicklers kann es von Vorteil sein, das Wickelgehäuse wärmeisolierend zu gestalten. Diese Wärmeisolation kann beispielsweise dadurch erzeugt werden, dass das Wickelgehäuse aus einem wärmeisolierenden Material besteht. Auch eine wärmeisolierende Beschichtung des Wickelgehäuses ist im Rahmen der vorliegenden Erfindung möglich. Bei einer Verwendung der vorliegenden Erfindung zur Erzeugung von Dauerwellen setzt eine Wärmeisolationstemperatur die Reaktionstemperatur in der Haarsträhne herauf und damit die Reaktionszeit herab. Die Dauer, für welche die Lockenwickler auf dem Haar verbleiben müssen, wird dadurch verringert.

Je nach Länge der zu bearbeitenden Haarsträhne kann es von Vorteil sein, unterschiedliche Größen eines erfindungsgemäßen Lockenwicklers zu verwenden. Je nach Länge und zu bearbeitendem Volumen der Haarsträhne, kann das Innenvolumen des Wickelgehäuses angepasst sein.

Eine weitere zweckmäßige Ausgestaltung der Erfindung besteht auch darin, dass die Bodenplatte des Wickeldorns mit Füßchen ausgestaltet ist. Diese Füßchen wirken als Abstandshalter zwischen der Bodenplatte und der Kopfhaut. Des weiteren kann es auch vorteilhaft sein, die Bodenplatte des Wickeldorns mit einer konkaven Wölbung zu versehen. Sowohl durch diese Beabstandung als auch durch die konkave Ausbildung entsteht ein Haarreservoir unter dem aufgesetzten Lockenwickler, Dadurch wird verhindert, dass einzelne Haare der Haarsträhne sich unter der Bodenplatte zwischen dieser und der Kopfhaut verklemmen.

Es ist auch möglich im Rahmen der vorliegenden Erfindung, diese Füßchen aus einem weichen, die Kopfhaut nicht verletzenden Material zu fertigen. In dieser Ausführungsform der Erfindung erhält der Lockenwickler durch die Füßchen einen festen und sicheren Stand auf der Kopfhaut.

Eine weitere vorteilhafte Ausgestaltung der vorliegenden Erfindung kann beispielsweise Verjüngungen an den Fangarmen aufweisen, welche ein Einrasten der Fangarme in den Austrittsöffnungen erleichtern. Diese Verjüngungen bilden also eine Art Knickstelle oder Gelenkersatz für die Fangarme.

Des weiteren kann es von Vorteil sein, dass sich die Fangarme vom Wickelgehäuse nach unten parallel zum Wickeldorn erstrecken. Bei einer derartigen Ausführungsform der Erfindung kann es weiter von Vorteil sein, die Austrittsöffnungen in die Bodenplatte derart zu integrieren, dass die Fangarme in die Haare unter der Bodenplatte in dem Haarreservoir zum Eingriff kommen.

Des weiteren kann es zweckmäßig sein, einen erfindungsgemäßen Lockenwickler derart zu gestalten, dass dieser eine zusätzliche Klemmvorrichtung aufweist, welche für den Lockenwickler auch eine Verwendung nach herkömmlicher Anwendungsweise zulässt.

Weitere Merkmale, Einzelheiten und Vorteile der Erfindung ergeben sich aufgrund der nachfolgenden Beschreibung sowie anhand der Zeichnungen.

Diese zeigt in räumlichen Darstellungen in
Fig. 1 eine Draufsicht auf einen erfindungsgemäßen Lockenwickler;
Fig. 2 eine Unteransicht eines erfindungsgemäßen Lockerwicklers;
Fig. 3 ein Wickelgehäuse eines erfindungsgemäßen Lockenwicklers mit Fangarmen;
Fig. 4 einen Wickeldorn mit einer Bodenplatte eines erfindungsgemäßen Lockenwicklers;
Fig. 5 eine Darstellung gemäß Fig. 1 mit angedeuteter Haarsträhne;
Fig. 6 eine weitere Ausführungsform eines erfindungsgemäßen Lockenwicklers in der Schrägansicht;
Fig. 7 eine weiter Ausführungsform eines erfindungsgemäßen Lockenwicklers in der Unteransicht;
Fig. 8 eine weitere Ausführungsform eines erfindungsgemäßen Wickelgehäuses;
Fig. 9 eine weitere Ausbildung eines erfindungsgemäßen Wickeldorns mit Bodenplatte;
Fig. 10 eine weitere Ausführungsform eines erfindungsgemäßen Lockenwicklers in der Schrägansicht;
Fig. 11 eine weitere Ausführungsform eines erfindungsgemäßen Lockenwicklers in der Unteransicht;
Fig. 12 eine weitere Ausführungsform eines erfindungsgemäßen Wickelgehäuses;
Fig. 13 eine weitere Ausführungsform eines erfindungsgemäßen Wickeldorns mit Bodenplatte in der Unteransicht.

Der allgemeine, mit 1 bezeichnete Lockenwickler besteht in einer Ausführungsform gemäß den Fig. 1 bis 5 aus zwei Künststoffteilen und zwar aus einem in Fig. 3 getrennt dargestellten Wickelgehäuse 2, und einem in Fig. 4 näher dargestellten Wickeldorn 3 mit einstückig angeformter Bodenplatte 4, die in der Gebrauchslage zusammengefügt sind, wie sich dies aus Fig. 1 und 2 ergibt. Das Wickelgehäuse 2 ist im dargestellten Beispiel, etwa topfförmig ausgebildet, wobei der in Fig. 1 mit 5 bezeichnete Topfboden eine Durchtrittsöffnung 6 für den oberen Teil des Wickeldorns 3 aufweist sowie vier Ausschnitte 7, die in mit 7a bezeichnete Schlitze in der Topfwand übergehen, derart, dass vier Wickelgehäuse-Wandflächenelemente 2a entstehen. An den freien Enden der Wandflächen 2a sind nach außen weisende und gegenüber diesen Wandflächen in einem spitzen Winkel angeordnete Fangarme 8 einstückig angeformt.

Die Bodenplatte 4 weist einen etwa senkrecht nach oben weisenden Randbereich 9 auf, dessen Achse im Wesentlichen parallel zur Achse des Wickeldorns 3 ausgerichtet ist. Die Bodenplatte mit dem Randbereich 9 ist mit einem das Einfädeln der Haarsträhne ermöglichenden Schlitz 10 ausgerüstet, der bis an den Wickeldorn 3 geführt ist und diesen teilweise beidseitig umschließt.

Darüber hinaus weist die Bodenplatte im Übergang zum Randbereich 9 im dargestellten Beispiel vier Austrittsöffnungen 11 auf, die je eine gegen die in Fig. 1 mit Pfeil 12 dargestellte Wickelrichtung angestellte Auslaufschräge 13 aufweisen, derart, dass bei Rückdrehung des Wickelgehäuses 2 gegen die Wickelrichtung gemäß Pfeil 12 die Fangarme 8 leicht nach außen treten können. Der Beginn dieses Austrittsvorgangs ist in Fig. 2 angedeutet.

Nicht näher dargestellt ist, dass beispielsweise am freien Ende des Wickeldorns 3 dieser mit einem kleinen Rastwulst versehen sein kann, um in der Gebrauchslage das Wickelgehäuse 2 geringfügig zu fixieren, wobei allerdings gleichzeitig das leichte Abziehen des Wickelgehäuses vom Wickeldorn 3 nach Beendigung des Behandlungsvorgangs der aufgewickelten Haarsträhne gewährleistet ist.

Die Wirkungsweise der Vorrichtung sei hier in Bezugnahme auf Fig. 5 näher beschrieben:

Der Anwender eines erfindungsgemäßen Lockenwicklers bildet mit den zu behandelnden Haaren ein Haarbüschel, in Fig. 5 mit 14 bezeichnet und legt dieses durch den Schlitz 10 in der Bodenplatte 4 in eine der vier Ausschnitte 7. Danach dreht der Anwender das Wickelgehäuse 2 in Richtung des Pfeils 12, wodurch das Haarbüschel 14 automatisch innerhalb des Wickelgehäuses auf dem Wickeldorn aufgewickelt wird. Geführt wird die Haarsträhne während der Drehung durch eine Seitenfläche des Schlitzes 7. Im Zuge des Aufwickelns verkürzt sich die Haarsträhne und zwar so lange, bis diese vollständig um den Wickeldorn 3 innerhalb des Wickelgehäuses 14 gewickelt ist.

Ist das Haarbüschel 14 komplett auf dem Wickeldorn 3 aufgewickelt, reicht eine kurze Rückdrehung gegen die Richtung des Pfeils 12, um die Fangarme 8 aus den Austrittsöffnungen 11 austreten zu lassen, was mit kleinen gestrichelten Pfeilen 16 in Fig. 5 angedeutet ist. Die Fangarme verkrallen sich dann in dem umgebenden Haarwurzetbereich.

Die Fig. 6 bis 9 zeigen ein weiteres Ausführungsbeispiel der vorliegenden Erfindung. Das Wickelgehäuse 2 weist bei vorliegendem Ausführungsbeispiel nur einen einzigen Schlitz 7', welcher sich nach oben hin verbreitert. Dieses Verbreitern des Schlitzes 7' hat den Vorteil, dass während des Aufwickelvorgangs die Haarsträhne durch die Seitenkante dieses Schlitzes geführt wird und durch die schräge Ausbildung dieser Seitenkante sich die Haarsträhne während des Aufwickelns in Richtung oberer Spitzes des Wickeldorns 3 bewegt. Ein gezieltes Aufwickeln der Haarsträhne auf dem Wickeldorn 3 und das Vermeiden eines Haarstaus im unteren Bereich des Wickeldorns 3 kann dadurch erzielt werden.

Wie in Fig. 9 zu erkennen, ist in vorliegendem Ausführungsbeispiel der Wickeldorn 3 hohl ausgeführt. Zusätzlich zur zentralen Mittelbohrung weist dieser Wickeldorn noch radiale Bohrungen mit Öffnungen 17 auf. Es ist also möglich, eine aufgewickelte Haarsträhne von der Innenseite des Wickeldorns 3 her, mit dem gewünschten Produkt zu beaufschlagen. Durch diese Direktapplikation des Produkts wird wesentlich weniger Produkt benötigt.

Durch dieselbe zentrale Bohrung im Wickeldorn 3 und die Öffnungen 17 der radialen Bohrungen kann das aufgebrachte Produkt nach der gewünschten Einwirkzeit wieder ausgespült werden. Durch dieses gezielte Ausspülen ist sichergestellt, dass so gut wie kein Wellprodukt mehr nach der Einwirkzeit im Haar verbleibt.

Um dieses Ausspülen noch weiter zu verbessern, sind bei vorliegendem Ausführungsbeispiel der Erfindung, wie beispielsweise, in Fig. 8 dargestellt, auch im Wickelgehäuse 2 Öffnungen 18 vorgesehen.

Fig. 7 zeigt die Unteransicht dieser Ausführungsform der Erfindung. Die Bodenplatte 4 ist hier konkav ausgebildet und somit an die Kopfform angepasst. Darüber hinaus wurden auf dieser konkaven Bodenplatte 4 Abstandsfüßchen 19 angeordnet, durch welche beim Aufsetzen des Wicklers 1 auf dem Kopf ein Haarreservoir unter der Bodenplatte gebildet wird. Dadurch wird der Teil der Haarsträhne, der unter der Bodenplatte zu liegen kommt, nicht geklemmt und damit ein Haarstau vermieden.

Um den Einsatz für den Anwender so einfach wie möglich zu gestalten, wurde der Schlitz 10 in der Bodenplatte bei vorliegender Ausführungsform sehr groß, nämlich fast über die ganze Bodenplatte 4 gewählt.

Um dem Anwender noch mehr Freiheiten bei der Anwendung des Lockewicklers zu geben, sind die Fangarme 8 rechtwinklig nach außenstehend am Wickelgehäuse 2 angeordnet. Das bedeutet, dass die Drehrichtung des Wickelgehäuses 2 je nach Vorliebe des Anwenders frei gewählt werden kann. Die Fangarme 8 werden durch das Einsetzen des Wickelgehäuses 2 auf den Wickeldorn 3 und die Bodenplatte 4 im Randbereich 9 gebogen und nach dem Beenden des Wickelvorgangs durch die Austrittsöffnungen 11 nach außen in das umliegende Haar geführt.

Um nach der Einwirkzeit die fertiggestellt Locke leichter vom Wickeldorn abnehmen zu können, ist bei vorliegender Ausführungsform der Erfindung, wie in Fig. 9 dargestellt, der Wickeldorn 3 sich konisch nach oben hin verjüngend ausgebildet.

Eine weitere mögliche Ausführungsform der vorliegenden Erfindung ist in den Fig. 10 bis 13 dargestellt.

Im Unterschied zur gerade eben beschriebenen Ausführungsform, sind die Öffnungen 18 im Wickelgehäuse 2 deutlich kleiner ausgeführt. Dadurch entsteht eine sehr geschlossene Fläche des Wickelgehäuses um den Wickeldorn herum. Die durch das Einwirken von zum Beispiel Wellprodukten auf das Haar entstehende Wärme kann bei vorliegendem Ausführungsbeispiel demnach weniger schnell abgeführt werden. Versieht man das Wickelgehäuse 2 der vorliegenden Ausführungsform darüber hinaus noch mit einer Wärmeisolation in Form einer Beschichtung oder durch geeignete Materialwahl, so kann die erhöhte Temperatur innerhalb des Wickelgehäuses die Einwirkzeit auf die Haarsträhne und damit die gesamt Anwendungsdauer deutlich verkürzen.

In Fig. 12 ist ein weiteres Ausführungsbeispiel für ein erfindungsgemäßes Wickelgehäuse 2 der vorliegenden Erfindung dargestellt. Die Fangarme 8 erstrecken sich hier parallel zur zentralen Drehachse des Wickelgehäuses nach unten. Auch die Austrittsöffnungen 11 sind nicht im Randbereich 9, sondern in der Bodenplatte 4 angeordnet. Das bedeutet, dass nach dem Beenden des Aufwickelvorgangs durch das Rückdrehen des Wickeigehäuses 2, die Fangarme 8 nicht im umliegenden Haar, sondern in dem, im Haarreservoire unter der Bodenplatte 4 befindlichen, Teil der aufgewickelten Haarsträhne zum Eingriff kommen. Bei vorliegender Ausführungsform ist es daher möglich, mehrere Lockenwickler auf dem Kopf wesentlich dichter aneinander zu setzen.

Die Fangarme 8 der vorliegenden Ausführungsform sind darüber hinaus noch mit Verjüngungen ausgestattet, welche ein für das Drehen des Wickelgehäuses 2 erforderliches Abbiegen der Fangarme 8 noch erleichtert.

Natürlich sind die beschriebenen Ausführungsbeispiele der Erfindung noch vielfacher Hinsicht abzuändern oder untereinander zu kombinieren, ohne den Grundgedanken der Erfindung zu verlassen.

## Patentansprüche

1. Lockenwickler (1) mit einem zentrischen Wickeldorn (3) und einem auf diesem Wickeldorn auf Abstand umgebenden, teilweise geschlitzten Wickelgehäuse (2), wobei der Lockenwickler mit Fangarmen an den Haaren in der Nähe der Kopfhaut fixiert und in der endgültigen. Wickelposition etwa senkrecht zur Kopfhaut positioniert ist,
**dadurch gekennzeichnet,**
**dass** der Lockenwickler (1) folgende Elemente aufweist: einen Wickeldorn (3), eine Bodenplatte (4) mit einem Eintrittschlitz (10) für die Haarsträhne, die mit einem nach oben ausgerichteten Randsteg (9) sowie mit Durchtrittsöffnungen für die Fangarme (8) im Übergangsbereich zwischen Bodenplatte und Randsteg versehen ist, und ein Wickelgehäuse (2), das ein mit mindestens einem Schlitz (7a) versehenes zylindrisches Gehäuse (2a) mit Fangarmen (8) am sich in der Gebrauchslage auf der Bodenplatte (4) abstützenden Randbereich (9) aufweist.

2. Lockenwickler nach Anspruch 1,
**dadurch gekennzeichnet,**
**dass** die Fangarme (8) gegenüber dem Außenmantelbereich (2a) des Wickelgehäuses (2) in einem Winkel von maximal 90° angestellt sind.

3. Lockenwickler nach Anspruch 1 oder 2,
**dadurch gekennzeichnet,**
**dass** die Schlitze (11) im Übergangsbereich vom Randsteg (9) und Bodenplatte (4) mit Auslaufschrägen (13) für die freien Enden der Fangarme (8) versehen sind.

4. Lockenwickler nach Anspruch 3,
**dadurch gekennzeichnet,**
**dass** die Anzahl der Schlitze (11) größer ist als die Anzahl der Fangarme (8).

5. Lockenwickler nach einem der vorangehenden Ansprüche,
**dadurch gekennzeichnet,**
**dass** das Wickelgehäuse (2) im Bereich des freien Endes des Wickeldorns (3) und/oder im Übergangsbereich zwischen Randsteg und Bodenplatte (4) durch Rastung oder Klemmung in der Gebrauchslage fixiert ist.

6. Lockenwickler nach einem der vorangehenden Ansprüche,
**dadurch gekennzeichnet,**
**dass** der Wickeldorn (6) konisch ausgebildet ist.

7. Lockenwickler nach einem der vorangegangenen Ansprüche,
**dadurch gekennzeichnet,**
**dass** die Oberfläche des Wickeldorns (6) reibungsarm gestaltet ist.

8. Lockenwickler nach Anspruch 7,
**dadurch gekennzeichnet,**
**dass** die reibungsarme Oberfläche des Wickeldorns (3) durch eine Beschichtung gebildet wird.

9. Lockenwickler nach einem der vorangegangenen Ansprüche,
**dadurch gekennzeichnet,**
**dass** der Wickeldorn (3) aus einem anderen Material als die Bodenplatte (4) gefertigt ist.

10. Lockenwickler nach einem der vorangegangenen Ansprüche,
**dadurch gekennzeichnet,**
**dass** der Wickeldorn (3) auf seiner Oberfläche eine Struktur aufweist.

11. Lockenwickler nach einem der vorangegangenen Ansprüche,
**dadurch gekennzeichnet,**
**dass** der Wickeldorn (3) innen hohl ist.

12. Lockenwickler nach Anspruch 11,
**dadurch gekennzeichnet,**
**dass** der Wickeldorn (3) mit radialen Bohrungen (17) versehen ist.

13. Lockenwickler nach Anspruch 11 oder 12,
**dadurch gekennzeichnet,**
**dass** die obere Öffnung des Wickeldorns (3) an das Anschließen eines Produktbehältnisses angepasst ist.

14. Lockenwickler nach einem der Ansprüche 12 bis 13,
**dadurch gekennzeichnet,**
**dass** die Bohrungen (17) gezielt auf dem Wickeldorn (3) verteilt sind, um unterschiedlich stark gewellte Bereiche auf der Haarsträhne (14) zu erzeugen.

15. Lockenwickler nach einem der vorangegangenen Ansprüche,
**dadurch gekennzeichnet,**
**dass** das Wickelgehäuse (2) mindestens einen nach oben hin sich erweiternden Ausschnitt (7') aufweist.

16. Lockenwickler nach Anspruch 15,
**dadurch gekennzeichnet,**
**dass** die Steigung der angeschrägten Schlitze (7') so gewählt ist, dass durch das Drehen des Wickelgehäuses die Haarsträhne in Richtung des oberen Endes des Wickeldorns (3) gefördert wird.

17. Vorrichtung nach einem der vorangegangenen Ansprüche,
**dadurch gekennzeichnet,**
**dass** das Wickelgehäuse Öffnungen (18) aufweist.

18. Lockenwickler nach einem der Ansprüche 11 bis 17,
**dadurch gekennzeichnet,**
**dass** das obere Ende des hohlen Wickeldorns (3) für den Anschluss an eine Spülvorrichtung ausgebildet ist, durch welche das Produkt aus der aufgewickelten Haarsträhne von innen ausgespült werden kann.

19. Lockenwickler nach einem der vorangegangenen Ansprüche,
**dadurch gekennzeichnet,**
**dass** das Wickelgehäuse (2) eine Wärmeisolierung aufweist.

20. Lockenwickler nach Anspruch 19,
**dadurch gekennzeichnet,**
**dass** das Wickelgehäuse (2) aus einem wärmeisolierenden Material besteht.

21. Lockenwickler nach Anspruch 19,
**dadurch gekennzeichnet,**
**dass** das Wickelgehäuse (2) mindestens eine wärmeisolierende Beschichtung aufweist.

22. Lockenwickler nach einem der vorangegangenen Ansprüche,
**dadurch gekennzeichnet,**
**dass** das Innenvolumen des Wickelgehäuses (2) an die Länge der zu bearbeitenden Haarsträhne angepasst ist.

23. Lockenwickler nach einem der vorangegangenen Ansprüche,
**dadurch gekennzeichnet,**
**dass** auf der Bodenplatte (4) des Wickeldorns (3) Füßchen (19) angebracht sind.

24. Lockenwickler nach einem der vorangegangenen Ansprüche,
**dadurch gekennzeichnet,**
**dass** die Bodenplatte (4) des Wickeldorns (3) eine konkave Wölbung aufweist.

25. Lockenwickler nach einem der Ansprüche 23 und 24,
**dadurch gekennzeichnet,**
**dass** durch die Beabstandung der Bodenplatte (4) von der Kopfhaut ein Haarreservoir unter dem aufgesetzten Lockenwickler entsteht.

26. Lockenwickler nach Anspruch 23 bis 25,
**dadurch gekennzeichnet,**
**dass** die Füßchen (19) aus einem weichen, die Kopfhaut nicht verletzenden Material gefertigt sind.

27. Lockenwickler nach einem der vorangegangenen Ansprüche,
**dadurch gekennzeichnet,**
**dass** die Fangarme (8) Verjüngungen (20) aufweisen, welche ein Einrasten der Fangarme (8) in den Austrittsöffnungen (11) erleichtern.

28. Lockenwickler nach einem der vorangegangenen Ansprüche,
**dadurch gekennzeichnet,**
**dass** die Fangarme (8) sich vom Wickelgehäuse (2) nach unten parallel zum Wickeldorn erstrecken.

29. Vorrichtung nach Anspruch 28,
**dadurch gekennzeichnet,**
**dass** die Austrittsöffnungen (11) in die Bodenplatte (4) integriert sind, so dass die Fangarme (8) in die Haare des unter dem Wickeldorn (3) gelegenen Haarreservoir zum Eingriff kommen.

30. Lockenwickler nach einem der vorangegangenen Ansprüche,
**dadurch gekennzeichnet,**
**dass** dieser eine zusätzliche Klemmvorrichtung aufweist, welcher für den Lockenwickler auch eine Verwendung nach herkömmlicher Anwendungsweise zulässt.

## Claims

1. Hair roller (1) having a centric roller spindle (3) and a partially slotted roller housing (2) which surrounds this roller spindle at a distance, the hair roller being fixed on the hairs close to the scalp with gripping arms and, in the final rolling position, being positioned approximately perpendicular to the scalp, **characterized in that** the hair roller (1) has the following elements: a roller spindle (3), a base plate (4) which has an entry slot (10) for the hair strand and is provided with an upwardly aligned marginal web (9) and with pass-through openings for the gripping arms (8) in the transition region between the base plate and the marginal web, and a roller housing (2), which has a cylindrical housing (2a) provided with at least one slot (7a) and comprising gripping arms (8) on the marginal region (9), which latter, in the usage position, rests on the base plate (4).

2. Hair roller according to Claim 1, **characterized in that** the gripping arms (8) are set at an angle of maximally 90° relative to the outer casing region (2a) of the roller housing (2).

3. Hair roller according to Claim 1 or 2, **characterized in that** the slots (11) in the transition region between the marginal web (9) and the base plate (4) are provided with tapered bevels (13) for the free ends of the gripping arms (8).

4. Hair roller according to Claim 3, **characterized in that** the number of slots (11) is greater than the number of gripping arms (8).

5. Hair roller according to one of the preceding claims, **characterized in that** the roller housing (2), in the region of the free end of the roller spindle (3) and/or in the transition region between the marginal web and the base plate (4), is fixed in the usage position by latching or clamping.

6. Hair roller according to one of the preceding claims, **characterized in that** the roller spindle (6) is conically configured.

7. Hair roller according to one of the preceding claims, **characterized in that** the surface of the roller spindle (6) is designed to be low in friction.

8. Hair roller according to Claim 7, **characterized in that** the low-friction surface of the roller spindle (3) is formed by a coating.

9. Hair roller according to one of the preceding claims, **characterized in that** the roller spindle (3) is made of a different material from the base plate (4).

10. Hair roller according to one of the preceding claims, **characterized in that** the roller spindle (3) has a structure on its surface.

11. Hair roller according to one of the preceding claims, **characterized in that** the roller spindle (3) is hollow on the inside.

12. Hair roller according to Claim 11,
**characterized in that** the roller spindle (3) is provided with radial bores (17).

13. Hair roller according to Claim 11 or 12, **characterized in that** the upper opening in the roller spindle (3) is tailored to the connection of a product container.

14. Hair roller according to one of Claims 12 to 13, **characterized in that** the bores (17) are purposefully distributed on the roller spindle (3) in order to produce more or less heavily waved areas on the hair strand (14),

15. Hair roller according to one of the preceding claims, **characterized in that** the roller housing (2) has at least one cutout (7') which widens in the upward direction.

16. Hair roller according to Claim 15,
**characterized in that** the gradient of the bevelled slots (7') is chosen such that, by the rotation of the roller housing, the hair strand is transported in the direction of the upper end of the roller spindle (3).

17. Device according to one of the preceding claims, **characterized in that** the roller housing has openings (18).

18. Device according to one of Claims 11 to 17, **characterized in that** the upper end of the hollow roller spindle (3) is configured for connection to a rinsing device, through which the product can be rinsed out of the rolled-up hair strand from the inside.

19. Hair roller according to one of the preceding claims, **characterized in that** the roller housing (2) has a thermal insulation.

20. Hair roller according to Claim 19, **characterized in that** the roller housing (2) consists of a heat-insulating material.

21. Hair roller according to Claim 19, **characterized in that** the roller housing (2) has at least one heat-insulating coating.

22. Hair roller according to one of the preceding claims, **characterized in that** the internal volume of the roller housing (2) is matched to the length of the hair strand to be treated.

23. Hair roller according to one of the preceding claims, **characterized in that** feet (19) are fitted on the base plate (4) of the roller spindle (3).

24. Hair roller according to one of the preceding claims, **characterized in that** the base plate (4) of the roller spindle (3) has a concave curvature.

25. Hair roller according to one of Claims 23 and 24, **characterized in that**, as a result of the distancing of the base plate (4) from the scalp, a hair reservoir is formed beneath the mounted hair roller.

26. Hair roller according to Claims 23 to 25, **characterized in that** the feet (19) are made from a soft material which does not injure the scalp.

27. Hair roller according to one of the preceding claims, **characterized in that** the gripping arms (8) have tapers (20), which facilitate the engagement of the gripping arms (8) in the exit openings (11).

28. Hair roller according to one of the preceding claims, **characterized in that** the gripping arms (8) extend from the roller housing (2) downwards parallel to the roller spindle.

29. Device according to Claim 28, **characterized in that** the exit openings (11) are integrated in the base plate (4), so that the gripping arms (8) engage in the hairs of the hair reservoir situated beneath the roller spindle (3).

30. Hair roller according to one of the preceding claims, **characterized in that** it has an additional clamping device, which allows the hair roller also to be used according to a conventional application method.

## Revendications

1. Bigoudi (1) comprenant une broche d'enroulement (3) centrale et une enveloppe d'enroulement (2) en partie fendue, disposée sur cette broche d'enroulement en l'entourant avec écart, le bigoudi étant fixé aux cheveux à proximité du cuir chevelu au moyen de bras d'accrochage et positionné dans la position d'enroulement définitive à peu près verticalement au cuir chevelu,
**caractérisé en ce**
**que** le bigoudi (1) présente les éléments suivants : une broche d'enroulement (3), une plaque de fond (4) comprenant une fente d'entrée (10) pour la mèche de cheveux, qui est munie d'une nervure de bord (9) orientée vers le haut, ainsi que des ouvertures de passage pour les bras d'accrochage (8) dans la partie intermédiaire entre la plaque de fond et la nervure de bord, et une enveloppe d'enroulement (2) qui présente un boîtier cylindrique (2a), muni d'au moins une fente (7a), comprenant des bras d'accrochage (8) sur la partie de bord (9) s'appuyant sur la plaque de fond (4) en position d'utilisation.

2. Bigoudi selon la revendication 1,
**caractérisé en ce**
**que** les bras d'accrochage (8) sont positionnés dans un angle de maximum 90° par rapport à la partie d'enveloppe extérieure (2a) de l'enveloppe d'enroulement (2).

3. Bigoudi selon la revendication 1 ou 2,
**caractérisé en ce**
**que** les fentes (11) dans la partie intermédiaire de la nervure de bord (9) et de la plaque de fond (4) sont munies d'inclinaisons d'attaque (13) pour les extrémités libres des bras d'accrochage (8).

4. Bigoudi selon la revendication 3,
**caractérisé en ce**
**que** le nombre des fentes (11) est supérieur au nombre des bras d'accrochage (8).

5. Bigoudi selon l'une quelconque des revendications précédentes,
**caractérisé en ce**
**que** dans la partie de l'extrémité libre de la broche d'enroulement (3) et/ou dans la partie intermédiaire entre la nervure de bord et la plaque de fond (4), l'enveloppe d'enroulement (2) est fixée par encliquetage ou serrage en position d'utilisation.

6. Bigoudi selon l'une quelconque des revendications précédentes,
**caractérisé en ce**
**que** la broche d'enroulement (6) est exécutée de manière conique.

7. Bigoudi selon l'une quelconque des revendications précédentes,
**caractérisé en ce**
**que** la surface de la broche d'enroulement (6) est conçue avec peu de frottement.

8. Bigoudi selon la revendication 7,
**caractérisé en ce**
**que** la surface de la broche d'enroulement (3) conçue avec peu de frottement est formée par un revêtement.

9. Bigoudi selon l'une quelconque des revendications précédentes,
**caractérisé en ce**
**que** la broche d'enroulement (3) est fabriquée dans un autre matériau que la plaque de fond (4).

10. Bigoudi selon l'une quelconque des revendications précédentes,
**caractérisé en ce**
**que** la broche d'enroulement (3) présente une structure sur sa surface.

11. Bigoudi selon l'une quelconque des revendications précédentes,
**caractérisé en ce**
**que** la broche d'enroulement (3) est creuse à l'intérieur.

12. Bigoudi selon la revendication 11,
**caractérisé en ce**
**que** la broche d'enroulement (3) est munie de trous radiaux (17).

13. Bigoudi selon la revendication 11 ou 12,
**caractérisé en ce**
**que** l'ouverture supérieure de la broche d'enroulement (3) est adaptée au raccordement d'un récipient de produit.

14. Bigoudi selon l'une des revendications 12 à 13,
**caractérisé en ce**
**que** les trous (17) sont répartis de manière précise sur la broche d'enroulement (3) afin de créer des zones à ondulations différentes sur la mèche de cheveux (14).

15. Bigoudi selon l'une quelconque des revendications précédentes,
**caractérisé en ce**
**que** l'enveloppe d'enroulement (2) présente au moins une découpe (7') s'élargissant vers le haut.

16. Bigoudi selon la revendication 15,
**caractérisé en ce**
**que** l'inclinaison des fentes inclinées (7') est sélectionnée de telle manière que la mèche de cheveux est amenée en direction de l'extrémité supérieure de la broche d'enroulement (3) en raison de la rotation de l'enveloppe d'enroulement.

17. Dispositif selon l'une quelconque des revendications précédentes,
**caractérisé en ce**
**que** l'enveloppe d'enroulement présente des ouvertures (18).

18. Bigoudi selon l'une des revendications 11 à 17,
**caractérisé en ce**
**que** l'extrémité supérieure de la broche d'enroulement creuse (3) est exécutée pour être raccordée à un dispositif de rinçage, au moyen duquel le produit peut être rincé hors la mèche de cheveux enroulée depuis l'intérieur.

19. Bigoudi selon l'une quelconque des revendications précédentes,
**caractérisé en ce**
**que** l'enveloppe d'enroulement (2) présente une isolation thermique.

20. Bigoudi selon la revendication 19,
**caractérisé en ce**
**que** l'enveloppe d'enroulement (2) est constituée d'un matériau thermo-isolant.

21. Bigoudi selon la revendication 19,
**caractérisé en ce**
**que** l'enveloppe d'enroulement (2) présente au moins un revêtement thermo-isolant.

22. Bigoudi selon l'une quelconque des revendications précédentes,
**caractérisé en ce**
**que** le volume intérieur de l'enveloppe d'enroulement (2) est adapté à la longueur de la mèche de cheveux à traiter.

23. Bigoudi selon l'une quelconque des revendications précédentes,
**caractérisé en ce**
**que** des petits socles (19) sont appliqués sur la plaque de fond (4) de la broche d'enroulement (3).

24. Bigoudi selon l'une quelconque des revendications précédentes,
**caractérisé en ce**
**que** la plaque de fond (4) de la broche d'enroulement (3) présente une courbure concave.

25. Bigoudi selon l'une des revendications 23 et 24,
**caractérisé en ce**
**qu'**en raison de l'écartement de la plaque de fond (4) par rapport au cuir chevelu, un réservoir de cheveux est créé en dessous du bigoudi posé.

26. Bigoudi selon les revendications 23 à 25,
**caractérisé en ce**
**que** les petits socles (19) sont fabriqués dans un matériau mou ne blessant pas le cuir chevelu.

27. Bigoudi selon l'une quelconque des revendications précédentes,
**caractérisé en ce**
**que** les bras d'accrochage (8) présentent des rétrécissements (20) lesquels facilitent un encliquetage des bras d'accrochage (8) dans les ouvertures de sortie (11).

28. Bigoudi selon l'une quelconque des revendications précédentes,
**caractérisé en ce**
**que** les bras d'accrochage (8) s'étendent de l'enveloppe d'enroulement (2) vers le bas en parallèle à la broche d'enroulement.

29. Bigoudi selon la revendication 28,
**caractérisé en ce**
**que** les ouvertures de sortie (11) sont intégrées dans la plaque de fond (4), de sorte que les bras d'accrochage (8) ont prise dans les cheveux du réservoir de cheveux situé en dessous de la broche d'enroulement (3).

30. Bigoudi selon l'une quelconque des revendications précédentes,
**caractérisé en ce**
**que** celui-ci présente un dispositif de fixation supplémentaire, lequel permet au bigoudi d'être également utilisé de manière conventionnelle.
